# EUROPÄISCHE PATENTSCHRIFT

(11) **EP 0 848 106 B1**
(45) Veröffentlichungstag und Bekanntmachung des Hinweises auf die Patenterteilung: **19.06.2002**
(21) Anmeldenummer: 97119260.4
(22) Anmeldetag: 04.11.1997
(51) Int. Cl.: D21F 3/02

(54) **Pressenpartie**
Press section
Section de pressage

(30) Priorität: 13.12.1996 DE 19652018
(43) Veröffentlichungstag der Anmeldung: 17.06.1998
(73) Patentinhaber: Voith Paper Patent GmbH, 89522 Heidenheim (DE)
(72) Erfinder: Loser, Hans, 89129 Langenau (DE); Henssler, Joachim, 88213 Ravensburg (DE); Steiner, Karl, Dr., 89542 Herbrechtingen (DE); Müellner, Josef, 89518 Heidenheim (DE)

(56) Entgegenhaltungen:
- EP-A- 0 496 965
- DE-U- 29 613 944

## Beschreibung

Die Erfindung betrifft eine Pressenpartie einer Maschine zur Herstellung einer Faserstoffbahn, insbesondere Papier- und/oder Kartonbahn, mit wenigstens zwei in Bahnlaufrichtung verlängerten Preßspalten, die jeweils zwischen einem umlaufenden flexiblen Preßband einer Schuhpreßeinheit und einer Gegenfläche gebildet sind, gegen die das flexible Preßband durch wenigstens einen der jeweiligen Schuhpreßeinheit zugeordneten Preßschuh preßbar ist, wobei die jeweilige Preßspaltlänge zumindest im wesentlichen durch die in Bahnlaufrichtung gemessene Preßschuhlänge der zugeordneten Schuhpreßeinheit bestimmt ist und die Schuhpreßeinheiten zur Bildung unterschiedlich langer Preßspalte zumindest teilweise unterschiedliche Preßschuhlängen besitzen.

Die Vorzüge der an sich bekannten Langspaltpressen bestehen u. a. darin, daß der Preßspalt nicht mehr im wesentlichen linienförmig, sondern flächenförmig ist, so daß die noch nasse Faserstoffbahn im Preßspalt über eine längere Strecke dem Preßdruck ausgesetzt ist und damit intensiver entwässert wird. Zudem setzt der Druck im Preßspalt nicht mehr schlagartig ein, dieser kann vielmehr von einem niedrigen Wert beispielsweise kontinuierlich auf einen hohen Wert gebracht werden, wodurch der Gefahr begegnet wird, daß die Faserstoffbahn im Preßspalt verdrückt wird.

Bei den bisher üblichen Pressenpartien der eingangs genannten Art besitzen die unterschiedlichen Preßspalten zugeordneten Schuhpreßeinheiten gleiche Preßschuhe oder Preßschuhe gleicher Länge, so daß sich in der Pressenpartie Preßspalte gleicher Länge ergeben.

In der EP 0 496 965 und der DE 296 13 944 werden jedoch auch bereits Preßanordnungen mit unterschiedlichen Preßschuhlängen beschrieben. Diese haben allerdings nicht eine Optimierung des Entwässerungsvorganges zum Ziel.

Ziel der Erfindung ist es, eine Pressenpartie der eingangs genannten Art zu schaffen, die bei möglichst einfach und kompakt gehaltenem Aufbau der jeweiligen Schuhpreßeinheiten eine optimale Behandlung der Faserstoffbahn gewährleistet.

Die Aufgabe wird nach der Erfindung dadurch gelöst, daß die in dem in Bahnlaufrichtung betrachtet ersten Preßspalt erzeugte Linienkraft kleiner als die in dem in Bahnlaufrichtung betrachtet letzten Preßspalt erzeugte Linienkraft ist oder daß die dem in Bahnlaufrichtung betrachtet ersten Preßspalt zugeordnete Schuhpreßeinheit eine Preßschuhlänge besitzt, die etwa zwei- bis fünfmal so groß wie die der Schuhpreßeinheit ist, die dem in Bahnlaufrichtung betrachtet letzten Preßspalt zugeordnet ist oder daß die dem in Bahnlaufrichtung betrachtet ersten Preßspalt zugeordnete Schuhpreßeinheit eine kleinere Preßschuhlänge besitzt als die dem in Bahnlaufrichtung betrachtet letzten Preßspalt zugeordnete Schuhpreßeinheit und auf eine vorzugsweise doppelt befiltzte erste Schuhpresse eine Walzenpresse und auf die Walzenpresse eine zweite Schuhpresse folgt.

Bei einer alternativen Ausführungsvariante besitzt die dem in Bahnlaufrichtung betrachtet ersten Preßspalt zugeordnete Schuhpreßeinheit eine größere Preßschuhlänge als die Schuhpreßeinheit, die dem in Bahnlaufrichtung betrachtet letzten Preßspalt zugeordnet ist.

Eine besonders vorteilhafte Ausführungsform der erfindungsgemäßen Pressenpartie zeichnet sich dadurch aus, daß drei Schuhpreßeinheiten vorgesehen sind, daß die dem in Bahnlaufrichtung betrachtet ersten Preßspalt zugeordnete Schuhpreßeinheit eine größere Preßschuhlänge besitzt als die mittlere Schuhpreßeinheit und daß die Preßschuhlänge der mittleren Schuhpreßeinheit größer ist als die der Schuhpreßeinheit, die dem in Bahnlaufrichtung betrachtet letzten Preßspalt zugeordnet ist.

Von besonderem Vorteil ist, wenn die Preßschuhlängen der dem in Bahnlaufrichtung betrachtet ersten Preßspalt zugeordneten Schuhpreßeinheit, der mittleren Schuhpreßeinheit und der dem in Bahnlaufrichtung betrachtet letzten Preßspalt zugeordneten Schuhpreßeinheit im Verhältnis 3 : 2 : 1 zueinander stehen. Alternativ können diese Preßschuhlängen auch im Verhältnis 3,5 : 1,5 : 1 zueinander stehen.

Die in den verschiedene Preßspalten erzeugten Linienkräfte können gemäß einer alternativen Ausführungsvariante vorzugsweise zumindest im wesentlichen auch gleich groß sein.

Sind die in den verschiedenen Preßspalten erzeugten Linienkräfte zumindest teilweise auch unterschiedlich, so sollten die Linienkräfte in Bahnlaufrichtung betrachtet vorzugsweise von Preßspalt zu Preßspalt größer werden.

Eine relativ geringe Linienkraft im in Bahnlaufrichtung betrachtet ersten Preßspalt bringt den entscheidenden Vorteil mit sich, daß kompaktere Schuhpreßeinheiten und im Fall von Schuhpreßwalzen Preßwalzen geringeren Durchmessers eingesetzt werden können. Im Fall einer Schuhpreßwalze kann der Durchmesser beispielsweise unter einem Meter liegen.

Von besonderem Vorteil ist auch, wenn die sich in den verschiedenen Preßspalten ergebenden Druckprofile zumindest teilweise unterschiedlich sind. Hierbei kann es sich sowohl um die sich quer zur Bahnlaufrichtung ergebenden als auch um die sich in Bahnlaufrichtung ergebenden Druckprofile handeln.

Auch die Schmierung der verschiedenen Schuhpreßeinheiten durch Öl, Wasser und/oder dergleichen kann zumindest teilweise unterschiedlich sein.

In den Unteransprüchen sind weitere vorteilhafte Ausführungsvarianten der erfindungsgemäßen Pressenpartie angegeben.

Die Erfindung ist auch auf die Fälle anwendbar, bei denen eine jeweilige Gegenfläche durch eine Gegenwalze gebildet ist und dieser Gegenwalze mehrere, beispielsweise zwei Schuhpreßeinheiten zugeordnet sind.

Die Erfindung wird im folgenden anhand von Ausführungsbeispielen unter Bezugnahme auf die Zeichnung näher erläutert; in dieser zeigen:
- Figur 1: eine schematische Seitenansicht einer Ausführungsform einer Pressenpartie und
- Figur 2: eine schematische Seitenansicht einer weiteren Ausführungsform einer Pressenpartie.

Figur 1 zeigt in rein schematischer Teildarstellung eine Pressenpartie 10 einer Maschine zur Herstellung einer Faserstoffbahn wie insbesondere einer Papier- und/oder Kartonbahn.

Die Pressenpartie 10 umfaßt zwei in Bahnlaufrichtung L verlängerte Preßspalte 12, 14, die jeweils zwischen einem umlaufenden flexiblen Preßband 16, 18 einer Schuhpreßeinheit 20, 22 und einer Gegenfläche 24 gebildet sind, gegen die das flexible Preßband 16, 18 durch wenigstens einen der jeweiligen Schuhpreßeinheit 20, 22 zugeordneten Preßschuh 26, 28 preßbar ist.

Im vorliegenden Fall ist die Gegenfläche 24 durch eine gemeinsame, sogenannte zentrale Gegenwalze 30 gebildet, der die beiden Schuhpreßeinheiten 20, 22 zugeordnet sind.

Die jeweilige Preßspaltlänge ist zumindest im wesentlichen durch die in Bahnlaufrichtung L gemessene Preßschuhlänge des wenigstens einen Preßschuhes 26, 28 der zugeordneten Schuhpreßeinheit 20, 22 bestimmt.

Die Preßspalte 12, 14 sind im vorliegenden Fall einseitig befilzt, wozu ein gemeinsames, über Umlenkwalzen 32, 34 geführtes Sieb- oder Filzband 36 dient.

Beim dargestellten Ausführungsbeispiel sind die Schuhpreßeinheiten 20, 22 jeweils durch eine Schuhpreßwalze gebildet, deren umlaufender flexibler Preßmantel als Preßband 16 bzw. 18 dient.

Wie in Figur 1 zu erkennen ist, besitzen die Schuhpreßeinheiten 20, 22 unterschiedliche Preßschuhlängen, so daß sich entsprechend auch unterschiedlich lange Preßspalte 12, 14 ergeben.

Im vorliegenden Fall besitzt die dem in Bahnlaufrichtung L betrachtet vorderen Preßspalt 12 zugeordnete Schuhpreßeinheit 20 eine größere Preßschuhlänge als die dem in Bahnlaufrichtung L betrachtet hinteren Preßspalt 22 zugeordnete Schuhpreßeinheit 22. Hierbei kann die Preßschuhlänge der Schuhpreßeinheit 20 beispielsweise zwei- bis fünfmal so groß wie die der Schuhpreßeinheit 22 sein.

Beim in Figur 2 dargestellten Ausführungsbeispiel sind drei Schuhpreßeinheiten 40, 42, 44 vorgesehen, denen jeweils eine die betreffende Gegenfläche 24 bildende Gegenwalze 46, 48, 50 zugeordnet ist.

Die Schuhpreßeinheiten 40, 42, 44 sind jeweils wiederum als Schuhpreßwalze ausgebildet, deren flexibler Walzenmantel als Preßband 16, 18 bzw. 62 dient.

Die sich hierbei ergebenden drei Preßspalte 12, 14, 52 können jeweils einseitig oder doppelt befilzt sein, wobei im vorliegenden Fall den Preßspalten 12, 52 jeweils ein oberes Sieboder Filzband 54 bzw. 58, dem Preßspalt 14 ein unteres Sieboder Filzband 56 und dem Preßspalt 12 zusätzlich ein unteres Sieb- oder Filzband 64 zugeordnet ist.

Während in Bahnlaufrichtung L betrachtet die erste und die zweite Schuhpreßeinheit 40, 42 jeweils unter der zugeordneten Gegenwalze 46 bzw. 48 angeordnet ist, ist die dritte Schuhpreßeinheit 44 oberhalb der zugeordneten Gegenwalze 50 vorgesehen.

Auch in diesem Fall besitzen die Schuhpreßeinheiten 40, 42, 44 Preßschuhe 26, 28, 60 unterschiedlicher Länge. Beim dargestellten Ausführungsbeispiel besitzt die dem in Bahnlaufrichtung L betrachtet ersten Preßspalt 12 zugeordnete Schuhpreßeinheit 40 eine größere Preßschuhlänge als die mittlere Schuhpreßeinheit 42, während die Schuhpreßlänge dieser mittleren Schuhpreßeinheit 42 wiederum größer ist als die der Schuhpreßeinheit 44, die dem in Bahnlaufrichtung L betrachtet letzten Preßspalt 52 zugeordnet ist.

Die in den verschiedenen Preßspalten erzeugten Linienkräfte können entweder gleich groß oder zumindest teilweise unterschiedlich sein. Vorteilhafterweise ist die in dem in Bahnlaufrichtung betrachtet ersten Preßspalt erzeugte Linienkraft kleiner als die in dem in Bahnlaufrichtung betrachtet letzten Preßspalt erzeugte Linienkraft, wobei die Linienkräfte in Bahnlaufrichtung betrachtet vorzugsweise von Preßspalt zu Preßspalt größer werden können. Zudem können auch die sich in den verschiedenen Preßspalten ergebenden Druckprofile zumindest teilweise unterschiedlich sein. Schließlich ist es auch denkbar, für die verschiedenen Schuhpreßeinheiten eine zumindest teilweise unterschiedliche Schmierung vorzusehen.

### Bezugszeichenliste

- 10: Pressenpartie
- 12: Preßspalt
- 14: Preßspalt
- 16: Preßband
- 18: Preßband
- 20: Schuhpreßeinheit
- 22: Schuhpreßeinheit
- 24: Gegenfläche
- 26: Preßschuh
- 28: Preßschuh
- 30: Gegenwalze
- 32: Umlenkwalze
- 34: Umlenkwalze
- 36: Sieb- oder Filzband
- 38: Preßspalt
- 40: Schuhpreßeinheit
- 42: Schuhpreßeinheit
- 44: Schuhpreßeinheit
- 46: Gegenwalze
- 48: Gegenwalze
- 50: Gegenwalze
- 52: Preßspalt
- 54: Sieb- oder Filzband
- 56: Sieb- oder Filzband
- 58: Sieb- oder Filzband
- 60: Preßschuh
- 62: Preßband
- 64: Sieb- oder Filzband

- L: Bahnlaufrichtung

## Patentansprüche

1. Pressenpartie (10) einer Maschine zur Herstellung einer Faserstoffbahn, insbesondere Papier- und/oder Kartonbahn, mit wenigstens zwei in Bahnlaufrichtung (L) verlängerten Preßspalten (12, 14, 52), die jeweils zwischen einem umlaufenden flexiblen Preßband (16, 18, 62) einer Schuhpreßeinheit (20, 22, 40, 42, 44) und einer Gegenfläche (24) gebildet sind, gegen die das flexible Preßband (16, 18, 82) durch wenigstens einen der jeweiligen Schuhpreßeinheit (20, 22, 40, 42, 44) zugeordneten Preßschuh (26, 28, 60) preßbar ist, wobei die jeweilige Preßspaltlänge zumindest im wesentlichen durch die in Bahnlaufrichtung (L) gemessene Preßschuhlänge der zugeordneten Schupreßeinheit (20, 22, 40, 42, 44) bestimmt ist und die Schuhpreßeinheiten (20, 22, 40, 42, 44) zur Bildung unterschiedlich langer Preßspalte (12, 14, 52) zumindest teilweise unterschiedliche Preßschuhlängen besitzen,
**dadurch gekennzeichnet,**
**daß** die in dem in Bahnlaufrichtung (L) betrachtet ersten Preßspalt (12) erzeugte Linienkraft kleiner ist als die in dem in Bahnlaufrichtung (L) betrachtet letzten Preßspalte (52) erzeugte Linienkraft.

2. Pressenpartie (10) einer Maschine zur Herstellung einer Faserstoffbahn, insbesondere Papier- und/oder Kartonbahn, mit wenigstens zwei in Bahnlaufrichtung (L) verlängerten Preßspalten (12, 14, 52), die jeweils zwischen einem umlaufenden flexiblen Preßband (16, 18, 62) einer Schuhpreßeinheit (20, 22, 40, 42, 44) und einer Gegenfläche (24) gebildet sind, gegen die das flexible Preßband (16, 18, 82) durch wenigstens einen der jeweiligen Schuhpreßeinheit (20, 22, 40, 42, 44) zugeordneten Preßschuh (26, 28, 60) preßbar ist, wobei die jeweilige Preßspaltlänge zumindest im wesentlichen durch die in Bahnlaufrichtung (L) gemessene Preßschuhlänge der zugeordneten Schuhpreßeinheit (20, 22, 40, 42, 44) bestimmt ist und die Schuhpreßeinheiten (20, 22, 40, 42, 44) zur Bildung unterschiedlich langer Preßspalte (12, 14, 52) zumindest teilweise unterschiedliche Preßschuhlängen besitzen,
**dadurch gekennzeichnet,**
**daß** die dem in Bahnlaufrichtung (L) betrachtet ersten Preßspalt (12) zugeordnete Schuhpreßeinheit (20, 40) eine Preßschuhlänge besitzt, die etwa zwei- bis fünfmal so groß wie die der Schuhpreßeinheit (22, 44) ist, die dem in Bahnlaufrichtung (L) betrachtet letzten Preßspalt (14, 52) zugeordnet ist.

3. Pressenpartie (10) einer Maschine zur Herstellung einer Faserstoffbahn, insbesondere Papier- und/oder Kartonbahn, mit wenigstens zwei in Bahnlaufrichtung (L) verlängerten Preßspalten (12, 14, 52), die jeweils zwischen einem umlaufenden flexiblen Preßband (16, 18, 62) einer Schuhpreßeinheit (20, 22, 40, 42, 44) und einer Gegenfläche (24) gebildet sind, gegen die das flexible Preßband (16, 18, 82) durch wenigstens einen der jeweiligen Schuhpreßeinheit (20, 22, 40, 42, 44) zugeordneten Preßschuh (26, 28, 60) preßbar ist, wobei die jeweilige Preßspaltlänge zumindest im wesentlichen durch die in Bahnlaufrichtung (L) gemessene Preßschuhlänge der zugeordneten Schuhpreßeinheit (20, 22, 40, 42, 44) bestimmt ist und die Schuhpreßeinheiten (20, 22, 40, 42, 44) zur Bildung unterschiedlich langer Preßspalte (12, 14, 52) zumindest teilweise unterschiedliche Preßschuhlängen besitzen,
**dadurch gekennzeichnet,**
**daß** die dem in Bahnlaufrichtung (L) betrachtet ersten Preßspalt (12) zugeordnete Schuhpreßeinheit (20, 40) eine kleinere Preßschuhlänge besitzt als die Schuhpreßeinheit (22, 44), die dem in Bahnlaufrichtung (L) betrachtet letzten Preßspalt (14, 52) zugeordnet ist und auf eine vorzugsweise doppelt befilzte erste Schuhpresse eine Walzenpresse und auf die Walzenpresse eine zweite Schuhpresse folgt.

4. Pressenpartie nach einem der vorhergehenden Ansprüche,
**dadurch gekennzeichnet,**
**daß** zur Bildung von wenigstens drei in Bahnlaufrichtung (L) verlängerten Preßspalten (12, 14, 52) wenigstens drei Schuhpreßeinheiten (40, 42, 44) vorgesehen sind.

5. Pressenpartie nach Anspruch 1 oder 2 und Anspruch 4,
**dadurch gekennzeichnet,**
**daß** drei Schuhpreßeinheiten (40, 42, 44) vorgesehen sind, daß die dem in Bahnlaufrichtung (L) betrachtet ersten Preßspalt (12) zugeordnete Schuhpreßeinheit (40) eine größere Preßschuhlänge besitzt als die mittlere Schuhpreßeinheit (42) und daß die Preßschuhlänge der mittleren Schuhpreßeinheit (42) größer ist als die der Schuhpreßeinheit (44), die dem in Bahnlaufrichtung (L) betrachtet letzten Preßspalt (52) zugeordnet ist.

6. Pressenpartie nach Anspruch 5,
**dadurch gekennzeichnet,**
**daß** die Preßschuhlängen der dem in Bahnlaufrichtung (L) betrachtet ersten Preßspalt (12) zugeordneten Schuhpreßeinheit (40), der mittleren Schuhpreßeinheit (42) und der dem in Bahnlaufrichtung (L) betrachtet letzten Preßspalt (52) zugeordneten Schuhpreßeinheit (44) im Verhältnis 3 : 2 : 1 zueinander stehen.

7. Pressenpartie nach Anspruch 5,
**dadurch gekennzeichnet,**
**daß** die Preßschuhlängen der dem in Bahnlaufrichtung (L) betrachtet ersten Preßspalt (12) zugeordneten Schuhpreßeinheit (40), der mittleren Schuhpreßeinheit (42) und der dem in Bahnlaufrichtung (L) betrachtet letzten Preßspalt (52) zugeordneten Schuhpreßeinheit (44) im Verhältnis 3,5 : 1,5 : 1 zueinander stehen.

8. Pressenpartie nach einem der Ansprüche 2 bis 7,
**dadurch gekennzeichnet,**
**daß** die in den verschiedenen Preßspalten (12, 14, 52) erzeugten Linienkräfte zumindest im wesentlichen gleich groß sind.

9. Pressenpartie nach einem der Ansprüche 1 bis 7,
**dadurch gekennzeichnet,**
**daß** die in den verschiedenen Preßspalten (12, 14, 52) erzeugten Linienkräfte zumindest teilweise unterschiedlich sind.

10. Pressenpartie nach Anspruch 9,
**dadurch gekennzeichnet,**
**daß** die in dem in Bahnlaufrichtung (L) betrachtet ersten Preßspalt (12) erzeugte Linienkraft kleiner ist als die in dem in Bahnlaufrichtung (L) betrachtet letzten Preßspalt (52) erzeugte Linienkraft, wobei die Linienkräfte in Bahnlaufrichtung (L) betrachtet vorzugsweise von Preßspalt zu Preßspalt größer werden.

11. Pressenpartie nach einem der vorhergehenden Ansprüche,
**dadurch gekennzeichnet,**
**daß** die sich in den verschiedenen Preßspalten (12, 14, 52) ergebenden Druckprofile zumindest teilweise unterschiedlich sind.

12. Pressenpartie nach einem der vorhergehenden Ansprüche,
**dadurch gekennzeichnet,**
**daß** die Schmierung der verschiedenen Schuhpreßeinheiten (40, 42, 44) zumindest teilweise unterschiedlich ist.

13. Pressenpartie nach einem der Ansprüche 1 oder 2 und 5-7
**dadurch gekennzeichnet,**
**daß** auf eine vorzugsweise doppelt befilzte erste Schuhpresse eine Walzenpresse und auf die Walzenpresse eine zweite Schuhpresse folgt.

14. Pressenpartie nach Anspruch 13,
**dadurch gekennzeichnet,**
**daß** die erste und die zweite Schuhpresse jeweils einen in Bahnlaufrichtung verlängerten Preßspalt besitzen und der Preßspalt der zweiten Schuhpresse kürzer ist als der der ersten.

## Claims

1. A press section (10) for a machine for producing a fibrous web, in particular a paper and/or board web, having at least two press nips (12, 14, 52) which are extended in the web running direction (L) and in each case are formed between a circulating flexible press belt (16, 18, 62) belonging to a shoe press unit (20, 22, 40, 42, 44) and a mating surface (24), against which the flexible press belt (16, 18, 62) can be pressed by means of at least one press shoe (26, 28, 60) that is associated with the respective shoe press unit (20, 22, 40, 42, 44), the respective press nip length being at least substantially determined by the press shoe length, measured in the web running direction (L), of the associated shoe press unit (20, 22, 40, 42, 44), and the shoe press units (20, 22, 40, 42, 44) at least partly having different press shoe lengths in order to form press nips (12, 14, 52) of different lengths, **characterized in that** the line force produced in the first press nip (12), as considered in the web running direction (L), is lower than the line force produced in the last press nips (52), as considered in the web running direction (L).

2. A press section (10) for a machine for producing a fibrous web, in particular a paper and/or board web, having at least two press nips (12, 14, 52) which are extended in the web running direction (L) and in each case are formed between a circulating flexible press belt (16, 18, 62) belonging to a shoe press unit (20, 22, 40, 42, 44) and a mating surface (24), against which the flexible press belt (16, 18, 62) can be pressed by means of at least one press shoe (26, 28, 60) that is associated with the respective shoe press unit (20, 22, 40, 42, 44), the respective press nip length being at least substantially determined by the press shoe length, measured in the web running direction (L), of the associated shoe press unit (20, 22, 40, 42, 44), and the shoe press units (20, 22, 40, 42, 44) at least partly having different press shoe lengths in order to form press nips (12, 14, 52) of different lengths, **characterized in that** the shoe press unit (20, 40) associated with the first press nip (12), as considered in the web running direction (L), has a press shoe length which is about two to five times as great as that of the shoe press unit (22, 44) which is associated with the last press nip (14, 52), as considered in the web running direction (L).

3. A press section (10) for a machine for producing a fibrous web, in particular a paper and/or board web, having at least two press nips (12, 14, 52) which are extended in the web running direction (L) and in each case are formed between a circulating flexible press belt (16, 18, 62) belonging to a shoe press unit (20, 22, 40, 42, 44) and a mating surface (24), against which the flexible press belt (16, 18, 62) can be pressed by means of at least one press shoe (26, 28, 60) that is associated with the respective shoe press unit (20, 22, 40, 42, 44), the respective press nip length being at least substantially determined by the press shoe length, measured in the web running direction (L), of the associated shoe press unit (20, 22, 40, 42, 44), and the shoe press units (20, 22, 40, 42, 44) at least partly having different press shoe lengths in order to form press nips (12, 14, 52) of different lengths, **characterized in that** the shoe press unit (20, 40) associated with the first press nip (12), as considered in the web running direction (L), has a smaller press shoe length than the shoe press unit (22, 44) which is associated with the last press nip (14, 52), as considered in the web running direction (L), and a preferably double-felted first shoe press is followed by a roll press, and the roll press is followed by a second shoe press.

4. Press section according to one of the preceding claims, **characterized in that** in order to form at least three press nips (12, 14, 52) that are extended in the web running direction (L), at least three shoe press units (40, 42, 44) are provided.

5. Press section according to Claim 1 or 2 and Claim 4, **characterized in that** three shoe press units (40, 42, 44) are provided, **in that** the shoe press unit (40) associated with the first press nip (12), as considered in the web running direction (L), has a greater press shoe length than the middle shoe press unit (42), and **in that** the press shoe length of the middle shoe press unit (42) is greater than that of the shoe press unit (44) which is associated with the last press nip (52), as considered in the press running direction (L).

6. Press section according to Claim 5, **characterized in that** the press shoe lengths of the shoe press unit (40) associated with the first press nip (12), as considered in the web running direction (L), of the middle shoe press unit (42) and of the shoe press unit associated with the last press nip (52), as considered in the web running direction (L), are in the ratio 3 : 2 : 1 to one another.

7. Press section according to Claim 5, **characterized in that** the press shoe lengths of the shoe press unit (40) associated with the first press nip (12), as considered in the web running direction (L), of the middle shoe press unit (42) and of the shoe press unit (44) associated with the last press nip (52), as considered in the web running direction (L), are in the ratio 3.5 : 1.5 : 1 to one another.

8. Press section according to one of Claims 2 to 7, **characterized in that** the line forces produced in the various press nips (12, 14, 52) are at least substantially equal.

9. Press section according to one of Claims 1 to 7, **characterized in that** the line forces produced in the various press nips (12, 14, 52) are at least partly different.

10. Press section according to Claim 9, **characterized in that** the line force produced in the first press nip (12), as considered in the web running direction (L), is less than the line force produced in the last press nip (52), as considered in the web running direction (L), the line forces preferably becoming greater from press nip to press nip, as considered in the web running direction (L).

11. Press section according to one of the preceding claims, **characterized in that** the pressure profiles resulting in the various press nips (12, 14, 52) are at least partly different.

12. Press section according to one of the preceding claims, **characterized in that** the lubrication of the various shoe press units (40, 42, 44) is at least partly different.

13. Press section according to one of Claims 1 or 2 and 5-7, **characterized in that** a preferably double-felted first shoe press is followed by a roll press, and the roll press is followed by a second shoe press.

14. Press section according to Claim 13, **characterized in that** the first and the second shoe press each possess a press nip that is extended in the web running direction, and the press nip of the second shoe press is shorter than that of the first.

## Revendications

1. Partie de presse (10) d'une machine pour la fabrication d'une bande de matière fibreuse, en particulier d'une bande de papier et/ou de carton, avec au moins deux fentes de pressage (12, 14, 52) allongées dans le sens de défilement de la bande (L), qui sont chaque fois formées entre une bande de pressage flexible continue (16, 18, 62) d'une unité de presse à sabot (20, 22, 40, 42, 44) et une surface antagoniste (24), contre laquelle la bande de pressage flexible (16, 18, 62) peut être pressée par au moins un sabot de pressage (26, 28, 60) associé à l'unité de presse à sabot respective (20, 22, 40, 42, 44), dans laquelle la longueur respective de la fente de pressage est déterminée au moins pour l'essentiel par la longueur, mesurée dans le sens de défilement de la bande (L), du sabot de pressage de l'unité de presse associée (20, 22, 40, 42, 44) et les unités de presse à sabot (20, 22, 40, 42, 44) possèdent des longueurs de sabots de pressage au moins en partie différentes pour la formation de fentes de pressage (12, 14, 52) de différentes longueurs, **caractérisée en ce que** l'effort linéique produit dans la première fente de pressage (12), considérée dans le sens de défilement de la bande (L), est plus petit que l'effort linéique produit dans la dernière fente de pressage (52), considérée dans le sens de défilement de la bande (L).

2. Partie de presse (10) d'une machine pour la fabrication d'une bande de matière fibreuse, en particulier d'une bande de papier et/ou de carton, avec au moins deux fentes de pressage (12, 14, 52) allongées dans le sens de défilement de la bande (L), qui sont chaque fois formées entre une bande de pressage flexible continue (16, 18, 62) d'une unité de presse à sabot (20, 22, 40, 42, 44) et une surface antagoniste (24), contre laquelle la bande de pressage flexible (16, 18, 62) peut être pressée par au moins un sabot de pressage (26, 28, 60) associé à l'unité de presse à sabot respective (20, 22, 40, 42, 44), dans laquelle la longueur respective de la fente de pressage est déterminée au moins pour l'essentiel par la longueur, mesurée dans le sens de défilement de la bande (L), du sabot de pressage de l'unité de presse associée (20, 22, 40, 42, 44) et les unités de presse à sabot (20, 22, 40, 42, 44) possèdent des longueurs de sabots de pressage au moins en partie différentes pour la formation de fentes de pressage (12, 14, 52) de différentes longueurs, **caractérisée en ce que** l'unité de presse à sabot (20, 40) associée à la première fente de pressage (12), considérée dans le sens de défilement de la bande (L), présente une longueur de sabot de pressage qui est environ deux à cinq fois plus grande que celle de l'unité de presse à sabot (22, 44), qui est associée à la dernière fente de pressage (14, 52), considérée dans le sens de défilement de la bande (L).

3. Partie de presse (10) d'une machine pour la fabrication d'une bande de matière fibreuse, en particulier d'une bande de papier et/ou de carton, avec au moins deux fentes de pressage (12, 14, 52) allongées dans le sens de défilement de la bande (L), qui sont chaque fois formées entre une bande de pressage flexible continue (16, 18, 62) d'une unité de presse à sabot (20, 22, 40, 42, 44) et une surface antagoniste (24), contre laquelle la bande de pressage flexible (16, 18, 62) peut être pressée par au moins un sabot de pressage (26, 28, 60) associé à l'unité de presse à sabot respective (20, 22, 40, 42, 44), dans laquelle la longueur respective de la fente de pressage est déterminée au moins pour l'essentiel par la longueur, mesurée dans le sens de défilement de la bande (L), du sabot de pressage de l'unité de presse associée (20, 22, 40, 42, 44) et les unités de presse à sabot (20, 22, 40, 42, 44) possèdent des longueurs de sabots de pressage au moins en partie différentes pour la formation de fentes de pressage (12, 14, 52) de différentes longueurs, **caractérisée en ce que** l'unité de presse à sabot (20, 40) associée à la première fente de pressage (12), considérée dans le sens de défilement de la bande (L), présente une longueur de sabot de pressage plus petite que l'unité de presse à sabot (22, 44) qui est associée à la dernière fente de pressage (14, 52), considérée dans le sens de défilement de la bande(L), et **en ce qu'**à une première presse à sabot de préférence à double feutre succède une presse à cylindres et à la presse à cylindres succède une seconde presse à sabot.

4. Partie de presse suivant l'une quelconque des revendications précédentes, **caractérisée en ce qu'**il est prévu au moins trois unités de presse à sabot (40, 42, 44) pour la formation d'au moins trois fentes de pressage (12, 14, 52) allongées dans le sens de défilement de la bande (L).

5. Partie de presse suivant la revendication 1 ou 2 et la revendication 4, **caractérisée en ce qu'**il est prévu trois unités de presse à sabot (40, 42, 44), **en ce que** l'unité de presse à sabot (40) associée à la première fente de pressage (12), considérée dans le sens de défilement de la bande (L), présente une longueur de sabot de pressage plus grande que l'unité de presse à sabot centrale (42) et **en ce que** la longueur du sabot de pressage de l'unité de presse à sabot centrale (42) est plus grande que celle de l'unité de presse à sabot (44), qui est associée à la dernière fente de pressage (52), considérée dans le sens de défilement de la bande (L).

6. Partie de presse suivant la revendication 5, **caractérisée en ce que** les longueurs de sabots de pressage de l'unité de presse à sabot (40) associée à la première fente de pressage (12), considérée dans le sens de défilement de la bande (L), de l'unité de presse à sabot centrale (42) et de l'unité de presse à sabot (44) associée à la dernière fente de pressage (52), considérée dans le sens de défilement de la bande (L), sont dans un rapport 3 : 2 : 1 l'une par rapport à l'autre.

7. Partie de presse suivant la revendication 5, **caractérisée en ce que** les longueurs de sabots de pressage de l'unité de presse à sabot (40) associée à la première fente de pressage (12), considérée dans le sens de défilement de la bande IL), de l'unité de presse à sabot centrale (42) et de l'unité de presse à sabot (44) associée à la dernière fente de pressage (52), considérée dans le sens de défilement de la bande (L), sont dans un rapport 3,5 : 1,5 : 1 l'une par rapport à l'autre.

8. Partie de presse suivant l'une quelconque des revendications 2 à 7, **caractérisée en ce que** les efforts linéiques produits dans les différentes fentes de pressage (12, 14, 52) sont au moins sensiblement de même valeur.

9. Partie de presse suivant l'une quelconque des revendications 1 à 7, **caractérisée en ce que** les efforts linéiques produits dans les différentes fentes de pressage (12, 14, 52) sont au moins en partie différents.

10. Partie de presse suivant la revendication 9, **caractérisée en ce que** l'effort linéique produit dans la première fente de pressage (12), considérée dans le sens de défilement de la bande (L), est plus petit que l'effort linéique produit dans la dernière fente de pressage (52), considérée dans le sens de défilement de la bande (L), les efforts linéiques croissant, de préférence de fente de pressage en fente de pressage, dans le sens de défilement de la bande (L).

11. Partie de presse suivant l'une quelconque des revendications précédentes, **caractérisée en ce que** les profils de pression qui s'établissent dans les différentes fentes de pressage (12, 14, 52) sont au moins en partie différents.

12. Partie de presse suivant l'une quelconque des revendications précédentes, **caractérisée en ce que** le graissage des différentes unités de presse à sabot (40, 42, 44) est au moins en partie différent.

13. Partie de presse suivant l'une quelconque des revendications 1 ou 2 et 5 à 7, **caractérisée en ce qu'**à une première presse à sabot de préférence à double feutre succède une presse à cylindres et à la presse à cylindres succède une seconde presse à sabot.

14. Partie de presse suivant la revendication 13, **caractérisée en ce que** la première et la seconde presse à sabot présentent chacune une fente de pressage allongée dans le sens de défilement de la bande et la fente de pressage de la seconde presse à sabot est plus courte que celle de la première.
